# EUROPÄISCHE PATENTSCHRIFT

(11) **EP 1 217 693 B1**
(45) Veröffentlichungstag und Bekanntmachung des Hinweises auf die Patenterteilung: **14.09.2005**
(21) Anmeldenummer: 01129776.9
(22) Anmeldetag: 14.12.2001
(51) Int. Cl.: H01R 4/48, H01R 9/24, H02B 1/00, H01R 9/26, H01R 13/518

(54) **Anschlussleiste**
Terminal block
Réglette de raccordement

(30) Priorität: 20.12.2000 DE 10063455; 24.01.2001 DE 10103145
(43) Veröffentlichungstag der Anmeldung: 26.06.2002
(73) Patentinhaber: Hager Electro GmbH, 66131 Saarbrücken (DE)
(72) Erfinder: Dissel, Klaus, 66131 Saarbrücken (DE); Kessler, Franz, 66271 Kleinblittersdorf (DE)
(74) Vertreter: Bernhardt, Winfrid

(56) Entgegenhaltungen:
- EP-A- 0 112 232
- EP-A- 0 756 364
- DE-C- 3 629 796
- US-A- 3 576 520
- US-A- 4 032 209
- US-A- 4 171 861

## Beschreibung

Die Erfindung betrifft eine Anschlussleiste für elektrische Verteiler, insbesondere für den Anschluss von Schutz- und Nulleitern (PE/N-Klemme), mit einer Leiterschiene und einer Vielzahl von Anschlusselementen für die Verbindung anzuschließender Leiter mit der Leiterschiene, einer Trägerleiste und an der Trägerleiste unter Aneinanderreihung anbringbaren, wenigstens eines der Anschlusselemente aufweisenden Modulen mit einem isolierenden Gehäuse und einem in dem Gehäuse angeordneten Leiterschienenabschnitt für die Bildung der Leiterschiene, sowie mit Brücken zur elektrischen Verbindung der Leiterschienenabschnitte an der Trägerleiste benachbart angebrachter Module, wobei das Gehäuse und die Trägerleiste Einrichtungen zum Aufstecken des Moduls auf die Trägerleiste quer zur Längsrichtung der Trägerleiste aufweisen, welche ein mit dem Gehäuse verbundenes Hakenelement mit einem die Trägerleiste hintergreifenden Hakenschenkel umfassen.

Solche, aus Anschlussmodulen zusammengesetzten Anschlussleisten werden in Verteilerkästen verwendet, wo sie z.B. mit ihren Enden an Seitenwänden des Verteilerkastens derart in Abstand vom Boden befestigt sind, dass dem Verteilerkasten zugeführte Kabel oder Adern z.B. zunächst unter der Leiste hindurch und dann zum Anschluss an die Leiste in einer Schleife zu der Leiste zurückgeführt werden können.

Eine Anschlussleiste mit den eingangs erwähnten Merkmalen geht aus der DE 36 29 796 C1 hervor. Die Trägerleiste dieser bekannten Anschlussvorrichtung ist durch eine Hutprofilschiene gebildet. Die Module sitzen auf den Krempenabschnitten der Hutprofilschiene auf. Mit dem Gehäuse der Module verbundene Hakenelemente hintergreifen die Krempenabschnitte an ihren freien Endrändern.

Die EP 0 756 364 A1 beschreibt eine Anschlussvorrichtung, bei der Anschlussbausteine mit einer U-förmigen Trägerleiste verbunden sind. Die Module rasten an den Innenseiten der U-Schenkel an den U-Schenkeln ein.

Durch die vorliegende Erfindung wird eine Anschlussleiste der eingangs erwähnten Art dadurch weitergebildet, dass die Trägerleistedurch ein Winkelprofil mit einem ersten und zweiten, jeweils einen freien Endrand aufweisenden Profilschenkel gebildet ist und dass beim Aufstecken des Moduls auf die Trägerleiste der freie Endrand des ersten Profilschenkels zwischen dem Hakenschenkel des Hakenelements und dem Gehäuse des Moduls zur Anordnung kommt.

Eine solche Anschlussleiste, die zur Anbringung der Module an einer, ggf. bereits im Verteilerkasten installierten, Trägerleiste lediglich eine translatorische Steckbewegung erfordert, lässt sich bequem mit geringem Arbeitsaufwand montieren.

In einer bevorzugten Ausführungsform der Erfindung ist der Modul unter Bildung einer festen Verbindung an der Trägerleiste einrastbar.

Zweckmäßig sind die Profilschenkel im Winkel von 90° zueinander angeordnet. Die durch die Winkelprofilschenkel gebildete Ecke bildet einen Sitz für die aneinander zu reihenden Module, wobei das Modulgehäuse mit zueinander im Winkel stehenden Seitenflächen gegen die Profilschenkel anliegt.

In der bevorzugten Ausführungsform ist der Modul auf die Trägerleiste unter Anschlag gegen den zweiten Profilschenkel aufsteckbar.

Ein Hakenschenkel des Hakenelements erstreckt sich vorzugsweise parallel zum ersten Profilschenkel des Winkelprofils.

In weiterer vorteilhafter Ausgestaltung der Erfindung kann der Hakenschenkel mit dem Gehäuse des Moduls über zwei, in Längsrichtung der Trägerleiste zueinander im Abstand angeordnete Stege verbunden sein.

Einrichtungen zum Aufstecken des Moduls auf die Trägerleiste können ferner eine von dem Gehäuse des Moduls vorspringende Nase für den Eingriff in eine Ausnehmung an der Trägerleiste umfassen, wobei diese Ausnehmung zweckmäßig in dem zweiten Winkelschenkel gebildet ist. In der Ausführungsform, in welcher der Modul gegen den zweiten Winkelschenkel anschlägt, sorgt diese Nase für eine Festlegung des Moduls an dem zweiten Winkelschenkel, ggf. in einer zur Steckrichtung senkrechten Ebene.

Ferner ist in der bevorzugten Ausführungsform an dem Gehäuse des Moduls eine Rastnase für den Eingriff in eine Rastausnehmung in dem ersten Winkelschenkel gebildet. Vorzugsweise liegt die Rastnase dem Hakenschenkel gegenüber und steht von einer durch Einschnitte in der Gehäusewand gebildeten, elastisch bewegbaren Zunge vor. Durch ein zwischen den obengenannten Stegen eingeführtes Werkzeug kann die Zunge zum Abnehmen des Moduls von der Trägerleiste dann abgebogen und die Rastnase aus dem Eingriff mit Ausnehmung gebracht werden.

Darüberhinaus sind in der bevorzugten Ausführungsform der Erfindung an der Trägerleiste sich in einem Rasterabstand wiederholend Einrichtungen zum Aufstecken und/oder Einrasten gebildet. Entsprechend können an der Trägerleiste unterschiedliche Module angebracht werden, die sich in ihrer Länge um den Rasterabstand oder ein Vielfaches davon unterscheiden.

Die Erfindung soll nun anhand eines Ausführungsbeispiels und der beiliegenden, sich auf dieses Ausführungsbeispiel beziehenden Zeichnungen näher erläutert werden. Es zeigen:
- Fig. 1: eine Anschlussleiste nach der Erfindung mit einer Trägerleiste und darauf aufgesteckten Anschlussmodulen in einer ersten Bestückungsvariante,
- Fig. 2: eine Anschlussleiste nach der Erfindung mit der Trägerleiste von Fig. 1 und darauf aufgesteckten Modulen in einer zweiten Bestückungsvariante,
- Fig. 3: einen mit der Anschlussleiste von Fig. 1 und 2 verwendbaren Modul in einer Schnittansicht, und
- Fig. 4: den Modul von Fig. 3 in einer perspektivischen Ansicht.

In den Fig. 1 und 2 ist mit dem Bezugszeichen 1 eine Trägerleiste bezeichnet, die ein Winkelprofil mit einem ersten Winkelschenkel 2 und einem zweiten Winkelschenkel 3 aufweist. Die Trägerleiste ist über einrastende Steckverbindungseinrichtungen 4 an ihren Enden in einem elektrischen Verteilerkasten zu befestigen.

An dem ersten Winkelschenkel sind in einem Rasterabstand nahe dem freien Endrand des Schenkels durchgehende Ausnehmungen 5 gebildet, in welche in eine Rastnase eingreifen kann, wie weiter unten noch erläutert wird.

Im gleichen Rasterabstand und versetzt zu den Ausnehmungen 5 sind in dem zweiten Winkelschenkel 3 Ausnehmungen 6 gebildet. Die durchgehenden Ausnehmungen 6 grenzen mit einer Längsseite an den ersten Winkelschenkel 2 an und ragen jeweils in eine in dem zweiten Winkelschenkel 3 gebildete Vertiefung 7 hinein.

An seinem freien Endrand weist der zweite Winkelschenkel 3 eine Abschrägung 8 auf, die in dem gezeigten Ausführungsbeispiel mit Steckplatznummern beschriftet ist.

An ihren Enden sind die Winkelschenkel 2 und 3 jeweils über eine Stirnplatte 9 miteinander verbunden.

In der Bestückungsvariante von Fig. 1 sind an der Trägerleiste 1 zwei Module 10 angebracht, die, wie weiter unten erläutert wird, auf die Leiste aufgesteckt und daran eingerastet sind. In der Bestückungsvariante von Fig. 2 sind neben einem Modul 10 zwei kürzere Module 10' und ein längerer Modul 10'' an der Trägerleiste 1 angebracht.

Die genannten Module unterscheiden sich voneinander um ein Mehrfaches der oben erwähnten Rasterlänge.

Ein weiterer, mit der Trägerleiste 1 verwendbarer Modul, dessen Länge zwischen derjenigen des Moduls 10 und des Moduls 10' liegt, wird nachfolgend anhand der Fig. 3 und 4 beschrieben.

Der Modul weist ein mehrteilig aus Gehäuseteilen 12 und 13 gebildetes Kunststoffgehäuse 11 auf, in dem ein Leiterschienenabschnitt 14 aus Kupfer eingeschlossen und zwischen den zusammengesteckten Gehäuseteilen 12 und 13 festgelegt ist.

Der Leiterschienenabschnitt 14 weist in dem gezeigten Ausführungsbeispiel 8 Durchbrüche 15 für die Einführung eines anzuschließenden Leiters 16 auf, wobei jedem Durchbruch 15 eine Feder 17 zum Anklemmen des Leiters 16 an dem Leiterschienenabschnitt 14 zugeordnet ist.

Jedem Durchbruch 15 sind ferner ein Zuführungskanal 18 für den Leiter 16 sowie ein Steckkanal 19 für die Einführung eines Werkzeugs 20 zum Lösen des Leiters 16 aus der Klemmverbindung zugeordnet.

Darüberhinaus weist der in Fig. 3 und 4 gezeigte Modul zwei Zuführungskanäle 21 für die Zuführung von Leitern mit besonders großem Querschnitt auf, die an Schraubklemmen mit Klemmschrauben 22 anschließbar sind. Jede Schraubklemme weist einen Klemmkäfig 24 auf, in den eine mit dem Leiterschienenabschnitt 14 verbundene, in den Figuren nicht sichtbare Kontaktzunge eingreift. Die Klemmkäfige 24 stehen jeweils durch eine Öffnung im Gehäuse 11 aus dem Gehäuse heraus.

Das im wesentlichen quaderförmige Gehäuse 11 weist an zwei Ecken jeweils eine vorspringende Nase 25 auf.

Von einer zu der Gehäuseseite mit den vorspringenden Nasen 25 senkrechten Gehäuseseite des Gehäuses 11 steht an zwei Gehäuseecken ein Hakenelement 26 mit einem zu der letztgenannten Gehäuseseite parallelen Hakenschenkel 27 vor.

Der Hakenschenkel 27 ist über zwei in Längsrichtung der Trägerleiste 1 im Abstand zueinander angeordnete Stege 28 und 29 mit dem Gehäuse 11 verbunden.

Gegenüberliegend zu dem Hakenschenkel 27 steht von dem Gehäuse 11 eine Rastnase 30 vor. Die Rastnase 30 ist an einer durch Einschnitte in die Gehäusewand gebildeten, elastisch beweglichen Zunge 31 angeordnet. Die Zunge 31 begrenzt an einer Seite einen Steckkanal 32, in den ein Schenkel einer Verbindungsbrücke 33 (Fig. 2) einsteckbar ist, welche zur elektrischen Verbindung der Leiterschienenabschnitte 14 auf der Trägerleiste 1 benachbart angeordneter Module dient. Der Brückenschenkel greift in eine Öffnung 34 ein, die in einer mit dem Leiterschienenabschnitt 14 verbundenen Zunge 23 gebildet ist.

Zur Bestückung der Trägerleiste 1 wird der Modul quer zur Trägerleiste 1 in einer Steckrichtung parallel zum ersten Winkelschenkel 2 auf die Trägerleiste 1 aufgesteckt, wobei das Hakenelement 26 den freien Endrand des ersten Winkelschenkels 2 übergreift. Die in Steckrichtung zur Trägerleiste 1 hin abgeschrägte Rastnase 30 kommt gegen den freien Endrand des Winkelschenkels 2 zur Anlage, so dass sich die elastische Zunge 31 verbiegt. Während dieser Phase treten die vorspringenden Nasen 25 jeweils in eine der Ausnehmungen 6 im zweiten Winkelschenkel 3 der Trägerleiste 1 ein. Bevor das Gehäuse 11 zum Anschlag gegen den zweiten Winkelschenkel 3 kommt, rastet die Nase 30 in einer der Ausnehmungen 5 an dem ersten Winkelschenkel 2 ein. Die in Richtung zu dem zweiten Winkelschenkel 3 aus dem Gehäuse 11 herausstehenden Klemmkäfige 24 finden jeweils in einer der Vertiefungen 7 Platz.

Wie insbesondere aus Fig. 1 hervorgeht, ist die Länge der Ausnehmungen 6 in Längsrichtung der Trägerleiste 1 so bemessen, dass in diese Ausnehmung ferner eine entsprechende Nase eines benachbart angeordneten Moduls eingreifen kann.

## Patentansprüche

1. Anschlussleiste für elektrische Verteiler, insbesondere für den Anschluss von Schutz- und Nulleitem (PE/N-Klemme), mit einer Leiterschiene und einer Vielzahl von Anschlusselementen für die Verbindung anzuschließender Leiter (16) mit der Leiterschiene, einer Trägerteiste (1) und an der Trägerleiste unter Aneinanderreihung anbringbaren, wenigstens eines der Anschlusselemente aufweisenden Modulen (10) mit einem isolierenden Gehäuse (11) und einem in dem Gehäuse angeordneten Leiterschienenabschnitt (14) für die Bildung der Leiterschiene, sowie mit Brücken (33) zur elektrischen Verbindung der Leiterschienenabschnitte (14) an der Trägerleiste (1) benachbart angebrachter Module (10), wobei das Gehäuse (11) und die Trägerleiste (1) Einrichtungen (5,6,25,26) zum Aufstecken des Moduls (10) auf die Trägerleiste (1) quer zur Längsrichtung der Trägerleiste (1) aufweisen, welche ein mit dem Gehäuse (11) verbundenes Hakenelement (26) mit einem die Trägerleiste (1) hintergreifenden Hakenschenkel (27) umfassen,
**dadurch gekennzeichnet,**
**dass** die Trägerleiste (1) durch ein Winkelprofil mit einem ersten und zweiten, jeweils einen freien Endrand aufweisenden Profilschenkel (2,3) gebildet ist und dass beim Aufstecken des Moduls (10) auf die Trägerleiste (1) der freie Endrand des ersten Profilschenkels (2) zwischen dem Hakenschenkel (27) des Hakenelements (26) und dem Gehäuse (11) des Moduls (10) zur Anordnung kommt.

2. Anschlussleiste nach Anspruch 1,
**dadurch gekennzeichnet,**
**dass** der Modul (10) an der Trägerleiste (1) einrastbar ist.

3. Anschlussleiste nach Anspruch 1 oder 2,
**dadurch gekennzeichnet,**
**dass** die Profilschenkel (2,3) im Winkel von 90° zueinander angeordnet sind.

4. Anschlussleiste nach Anspruch 3,
**dadurch gekennzeichnet,**
**dass** der Modul (10) auf die Trägerleiste (1) unter Anschlag gegen den zweiten Profilschenkel (3) aufsteckbar ist.

5. Anschlussleiste nach einem der Ansprüche 1 bis 4,
**dadurch gekennzeichnet,**
**dass** sich der Hakenschenkel (27) zu einer Gehäuseseite des Moduls (10) erstreckt.

6. Anschlussleiste nach Anspruch 5,
**dadurch gekennzeichnet,**
**dass** das Hakenelement (26) mit dem Gehäuse (11) des Moduls (10) über zwei, in Längsrichtung der Trägerleiste (1) zueinander im Abstand angeordnete, Stege (28,29) verbunden ist.

7. Anschlussleiste nach einem der Ansprüche 1 bis 6,
**dadurch gekennzeichnet,**
**dass** die Einrichtungen (5,6,25,26) zum Aufstecken des Moduls (10) auf die Trägerleiste (1) eine von dem Gehäuse (11) des Moduls (10) vorspringende Nase (25) für den Eingriff in eine Ausnehmung (6) an der Trägerleiste (1) umfassen.

8. Anschlussleiste nach Anspruch 7,
**dadurch gekennzeichnet,**
**dass** die Ausnehmung (6) in dem zweiten Winkelschenkel (3) angrenzend an den ersten Winkelschenkel (2), gebildet ist.

9. Anschlussleiste nach einem der Ansprüche 1 bis 8,
**dadurch gekennzeichnet,**
**dass** an dem Gehäuse (11) des Moduls (10) eine Rastnase (30) für den Eingriff in eine Rastausnehmung (5) in dem ersten Winkelschenkel (2) gebildet ist.

10. Anschlussleiste nach Anspruch 9,
**dadurch gekennzeichnet,**
**dass** die Rastnase (30) gegenüberliegend zu dem Hakenschenkel (27) angeordnet ist.

11. Anschlussleiste nach einem der Ansprüche 1 bis 10,
**dadurch gekennzeichnet,**
**dass** an der Trägerleiste (1) sich in einem Rasterabstand wiederholend Einrichtungen zum Aufstecken und/oder Einrasten gebildet sind.

## Claims

1. Terminal block for electrical distribution boards, in particular for connecting protective earth conductors and neutral conductors (PE/N terminal), having a conductor rail and a large number of connection elements for the purpose of connecting conductors (16), to be connected, to the conductor rail, having a mounting strip (1) and modules (10), which can be fitted to the mounting strip next to one another in a row and have at least one of the connection elements, having an insulating housing (11) and a conductor rail section (14), which is arranged in the housing, for forming the conductor rail, and having links (33) for the purpose of electrically connecting the conductor rail sections (14) of modules (10) which are fitted next to one another on the mounting strip (1), the housing (11) and the mounting strip (1) having devices (5, 6, 25, 26) for the purpose of plugging the module (10) onto the mounting strip (1) transversely with respect to the longitudinal direction of the mounting strip (1), said devices comprising a hook element (26), which is connected to the housing (11), having a hook limb (27) which engages behind the mounting strip (1), **characterized in that** the mounting strip (1) is formed by an angled profile having a first and second profile limb (2, 3) which each have a free end edge, and **in that** the free end edge of the first profile limb (2) comes to be arranged between the hook limb (27) of the hook element (26) and the housing (11) of the module (10) when the module (10) is plugged onto the mounting strip (1).

2. Terminal block according to Claim 1, **characterized in that** the module (10) can be latched in on the mounting strip (1).

3. Terminal block according to Claim 1 or 2, **characterized in that** the profile limbs (2, 3) are arranged at an angle of 90° with respect to one another.

4. Terminal block according to Claim 3, **characterized in that** the module (10) can be plugged onto the mounting strip (1) so as to stop against the second profile limb (3).

5. Terminal block according to one of Claims 1 to 4, **characterized in that** the hook limb (27) extends towards a housing side of the module (10).

6. Terminal block according to Claim 5, **characterized in that** the hook element (26) is connected to the housing (11) of the module (10) via two webs (28, 29) which are arranged at a distance from one another in the longitudinal direction of the mounting strip (1).

7. Terminal block according to one of Claims 1 to 6, **characterized in that** the devices (5, 6, 25, 26) for the purpose of plugging the module (10) onto the mounting strip (1) comprise a tab (25), which projects from the housing (11) of the module (10), for the purpose of engaging in a cutout (6) in the mounting strip (1).

8. Terminal block according to Claim 7, **characterized in that** the cutout (6) is formed in the second angled limb (3) adjacent to the first angled limb (2).

9. Terminal block according to one of Claims 1 to 8, **characterized in that** a latching tab (30) is formed on the housing (11) of the module (10) for the purpose of engaging in a latching cutout (5) in the first angled limb (2).

10. Terminal block according to Claim 9, **characterized in that** the latching tab (30) is arranged opposite the hook limb (27).

11. Terminal block according to one of Claims 1 to 10, **characterized in that** devices for plugging-on and/or latching-in purposes are formed on the mounting strip (1) repeatedly at a grid spacing.

## Revendications

1. Réglette de raccordement pour des distributeurs électriques, en particulier pour le raccordement de conducteurs de protection et de neutres (borne PE/N), comportant un rail conducteur et une multitude d'éléments de raccordement pour la connexion de conducteurs à brancher (16) avec le rail conducteur, une barre porteuse (1) et des modules (10) susceptibles d'être agencés sur la barre porteuse par mise en rangée, lesdits modules présentant l'un au moins des éléments de raccordement et comprenant un boîtier isolant (11) et un tronçon de rail conducteur (14) agencé dans le boîtier et destiné à former le rail conducteur, et comportant des ponts (33) pour la connexion électrique des tronçons de rail conducteur (14) sur la barre porteuse (1) de modules agencés au voisinage (10), le boîtier (11) et la barre porteuse (1) présentant des dispositifs (5, 6, 25, 26) pour enficher le module (10) sur la barre porteuse (1) transversalement à la direction longitudinale de la barre porteuse (1), qui comprennent un élément en crochet (26) relié au boîtier (11) et présentant une branche de crochet (27) engageant par l'arrière la barre porteuse (1),
**caractérisée en ce que**
la barre porteuse (1) est formée par un profilé en cornière avec une première et une deuxième branche de profilé (2, 3) présentant chacune une bordure d'extrémité libre, et **en ce que** lors de l'enfichage du module (10) sur la barre porteuse (1), la bordure d'extrémité libre de la première branche de profilé (2) vient se retrouver entre la branche de crochet (27) de l'élément en crochet (26) et le boîtier (11) du module (10).

2. Réglette de raccordement selon la revendication 1, **caractérisée en ce que** le module (10) est susceptible de s'enclencher sur la barre porteuse (1).

3. Réglette de raccordement selon l'une ou l'autre des revendications 1 et 2, **caractérisée en ce que** les branches du profilé (2, 3) sont agencées sous un angle de 90° l'une par rapport à l'autre.

4. Réglette de raccordement selon la revendication 3, **caractérisée en ce que** le module (10) est enfichable sur la barre porteuse (1) en venant buter contre la deuxième branche de profilé (3).

5. Réglette de raccordement selon l'une des revendications 1 à 4, **caractérisée en ce que** la branche de crochet (27) s'étend vers un côté du boîtier du module (10).

6. Réglette de raccordement selon la revendication 5, **caractérisée en ce que** l'élément en crochet (26) est relié au boîtier (11) du module (10) par deux barrettes (28, 29) agencées à distance l'une de l'autre en direction longitudinale de la barre porteuse (1).

7. Réglette de raccordement selon l'une des revendications 1 à 6, **caractérisée en ce que** les dispositifs (5, 6, 25, 26) pour enficher le module (10) sur la barre porteuse (1) comprennent un bec (25) qui fait saillie du boîtier (11) du module (10) et qui est destiné à s'engager dans un évidement (6) sur la barre porteuse (1).

8. Réglette de raccordement selon la revendication 7, **caractérisée en ce que** l'évidement (6) est formé dans la deuxième branche de cornière (3) en étant adjacent à la première branche de cornière (2).

9. Réglette de raccordement selon l'une des revendications 1 à 8, **caractérisée en ce qu'**un bec d'enclenchement (30) destiné à s'engager dans un évidement d'enclenchement (5) dans la première branche de cornière (2) est formé sur le boîtier (11) du module (10).

10. Réglette de raccordement selon la revendication 9, **caractérisée en ce que** le bec d'enclenchement (30) est agencé à l'opposé de la branche de crochet (27).

11. Réglette de raccordement selon l'une des revendications 1 à 10, **caractérisée en ce que** des dispositifs destinés à l'enfichage et/ou à l'enclenchement sont formés sur la barre porteuse (1) de manière à se répéter à distance de trame.
